# EUROPÄISCHE PATENTSCHRIFT

(11) **EP 0 206 242 B1**
(45) Veröffentlichungstag und Bekanntmachung des Hinweises auf die Patenterteilung: **03.05.1989**
(21) Anmeldenummer: 86108312.9
(22) Anmeldetag: 18.06.1986
(51) Int. Cl.: H01R 4/24

(54) **Kontaktorgan**
Contact element
Organe de contact

(30) Priorität: 20.06.1985 DE 3522072
(43) Veröffentlichungstag der Anmeldung: 30.12.1986
(73) Patentinhaber: SIEMENS AKTIENGESELLSCHAFT, 80333 München (DE)
(72) Erfinder: Grueber, Franz, Dipl.-Ing., D-8000 München 70 (DE)

(56) Entgegenhaltungen:
- EP-A- 0 112 051
- BE-A- 699 575
- FR-A- 2 415 374
- FR-A- 2 454 191
- FR-A- 2 454 195
- US-A- 2 911 616
- US-A- 3 188 380

## Beschreibung

Die Erfindung bezieht sich auf ein aus einem einstückigen Blechzuschnitt durch Abwinkeln gebildetes Kontaktorgan mit einem Kontaktierschlitz, der zum Eindrücken eines Leiters in den Schlitz eingerichtet ist und der auf einer Seite ein geschlossenes Ende aufweist, und mit quer zur Ebene von Schneid-Klemmkontaktschenkeln, die den Kontaktierschlitz begrenzen, gerichteten, zum Verlauf eines in den Kontaktierschlitz eingedrückten Leiters parallel gestellten Seitenwänden, sowie mit zwei Lappen, die aus zwei einander gegenüberstehenden, parallel zum Verlauf des Kontaktierschlitzes gerichteten Längsseitenwänden jeweils freigeschnitten und mit ihren freien Enden in Richtung auf das geschlossene Ende des Kontaktierschlitzes aus den Längsseitenwänden herausgebogen sind.

Ein solches Kontaktorgan ist schon aus der FR-PS 2 454 191 bekannt. Die beiden aus den Längsseitenwänden des Kontaktorganes freigeschnittenen Lappen sind dabei in Richtung zum geschlossenen Ende des Kontaktierschlitzes reusenartig angeordnet. Ein Leiter, der in den Kontaktierschlitz eingedrückt wird, drängt zunächst die Lappen mit ihren freien Enden auseinander. Beim Zurückfedern graben sich dann die Lappen in die Isolierstoffumhüllung des Leiters ein. Dadurch können die Lappen auf den Leiter in Verlaufsrichtung des Leiters einwirkende Zugspannungen auffangen und so die Schneid-Klemmkontaktstelle des Kontaktorganes entlasten.

Aufgabe vorliegender Erfindung ist es demgegenüber, ein Kontaktorgan der eingangs genannten Art in seiner Wirkung auf die Abfangung von Zugspannungen auch gegenüber im Durchmesser unterschiedlich dicken Leitern noch anpassungsfähiger zu machen.

Erfindungsgemäß ergibt sich die Lösung dieser Aufgabe dadurch, daß ein weiterer aus einer quer zum Kontaktierschlitz gerichteten, auf der Seite des geschlossenen Endes des Kontaktierschlitzes vorgesehenen Querseitenwand herausgebogener Lappen vorgesehen und mit seinem freien Ende auf den Kontaktierschlitz ausgerichtet ist.

In vorteilhafter weiterer Ausgestaltung der Erfindung kann vorgesehen sein, daß die Lappen an ihren freien Enden mit einer sägezahnartigen Ausgestaltung versehen sind, die zum Eindrücken in die Isolation eines in den Kontaktierschlitz eingedrückten Leiters ausgebildet ist.

Dadurch wird die Haltewirkung der Lappen bezüglich des kontaktierten Leiters noch weiter erhöht.

Schließlich kann im Rahmen vorliegender Erfindung noch vorgesehen sein, daß die Längsseitenwände durch die U-Schenkel und die Querseitenwand durch die Basis des U-förmig gebogenen Blechzuschnittes gebildet sind und daß die Schneidklemm-Kontaktschenkel Bestandteil eines türartig in den Bereich der U-Kontur abgewinkelten Abschnittes eines der beiden U-Schenkel des Blechzuschnittes sind.

Auf diese Weise wird im Zusammenhang mit dem Aufbau der mechanischen Haltevorrichtung des Kontaktorganes eine stabile Schneidklemm-Kontaktstelle geschaffen, da sich die den Kontaktierschlitz begrenzenden Schneidklemm-Kontaktschenkel an den Längsseitenwänden abstützen bwz. mit diesen verbunden sind.

Nachfolgend wird anhand von drei Figuren ein Ausführungsbeispiel der Erfindung noch näher erläutert.

Dabei zeigen stark vergrößert und in schematischer Darstellung
Fig. 1 eine Ansicht des Kontaktorganes in Verlaufsrichtung eines kontaktierten Leiters gesehen,
Fig. 2 eine Ansicht des Kontaktorganes von oben und
Fig. 3 eine Seitenansicht des Kontaktorganes.

Im einzelnen ist den Figuren zu entnehmen, daß das Kontaktorgan 1 aus einem einstückigen Blechzuschnitt gebildet ist, der zu einer U-förmigen Konfiguration gebogen ist. Dabei stehen sich zwei Längsseitenwände 3 gegenüber, die auf einer Seite durch eine Querseitenwand 4 miteinander verbunden sind. Ein Abschnitt 5 einer der beiden Längsseitenwände 3 ist türartig in den Bereich der von den Längsseitenwänden 3 und der Querseitenwand 4 gebildeten U-Kontur abgewinkelt. In diesen Abschnitt 5 ist symmetrisch zu den beiden Längsseitenwänden 3 ein Kontaktierschlitz 6 eingearbeitet, der auf der Seite der Querseitenwand 4 geschlossen ist. Auf der offenen Seite der von den Seitenwänden 3, 4 begrenzten U-Kontur ist der Kontaktierschlitz ebenfalls offen, so daß von dieser Seite her ein Leiter 2 mit quer zu dem Schlitz 6 gerichtetem Verlauf in den Schlitz 6 eingedrückt werden kann.

Der Abschnitt 5 stützt sich mit seinem freien Ende außerdem an einer Stirnseite 7 der nicht mit dem Abschnitt 5 zusammenhängenden anderen Längsseitenwand 3 ab.

Aus der Querseitenwand 4 ist ein freigeschnittener Lappen 8 so herausgebogen, daß er auf den Schlitz 6 ausgerichtet ist und mit seinem freien Ende 9 geringfügig vom geschlossenen Ende 13 des Schlitzes 6 her in den Schlitzbereich ragt. Der in den Schlitz 6 eingedrückte Leiter 2 wird daher beim Eindrücken auch gegen das freie Ende 9 des Lappens 8 gedrückt. Dabei gräbt sich das freie Ende 9 in die Isolierstoffumhüllung 14 des Leiters 2 ein.

Aus den Längsseitenwänden 3 sind bezüglich des Schlitzes 6 zueinander symmetrisch zwei weitere Lappen 11 herausgebogen, und zwar so, daß die beiden Lappen 11 mit ihren freien Enden 12 etwa zum geschlossenen Ende 13 des Kontaktierschlitzes 6 weisen. Die Lappen 11 sind dadurch in Richtung zum gechlossenen Ende 13 des Kontaktierschlitzes 6 reusenartig angeordnet. Ein Leiter 2, der in den Kontaktierschlitz 6 eingedrückt wird, drängt zunächst die Lappen 11 mit ihren freien Enden 12 auseinander. Beim Zurückfedern graben sich dann die Lappen 11 in die Isolierstoffumhüllung 14 des Leiters 2 ein.

Wie die Figuren 2 und 3 zeigen, sind die Lappen 8 und 11 an ihren freien Enden mit einer sägezahnartigen Struktur 15 versehen, wodurch die auf den Leiter 2 von den Lappen ausgeübte Haltewirkung noch verstärkt wird.

Durch den speziellen Aufbau des Kontaktorganes können die Lappen 11 in Verlaufsrichtung des Leiters 2 relativ lang bemessen werden, wodurch eine weitere Verbesserung der Haltewirkung der Lappen erzielt wird.

Bei geeigneter Bemessung der Länge der Lappen 8 bzw. 11 kann erreicht werden, daß isolierstoffumhüllte Leiter unterschiedlicher Dicke von den Lappen 8 bzw. 11 erfaßt werden.

Wie bei bekannten Schneidklemm-Kontakten sind die den Schlitz 6 begrenzenden Schneidklemm-Kontaktschenkel 16 an ihren freien Enden mit Abschrägungen versehen, um das Eindringen der Schenkelenden in die Isolierstoffumhüllung 14 eines in den Kontaktierschlitz 6 einzudrückenden Leiters 2 zu begünstigen.

## Patentansprüche

1. Aus einem einstückigen Blechzuschnitt durch Abwinkeln gebildetes Kontaktorgan mit einem Kontaktierschlitz (6), der zum Eindrücken eines Leiters (2) in den Kontaktierungs-Schlitz (6) eingerichtet ist und der auf einer Seite ein geschlossenes Ende (13) aufweist, und mit quer zur Ebene von Schneid-Klemmkontaktschenkeln (16), die den Kontaktierschlitz (6) begrenzen, gerichteten, zum Verlauf eines in den Kontaktierschlitz (6) eingedrückten Leiters parallel gestellten Seitenwänden (3), sowie mit zwei Lappen (11), die aus zwei einander gegenüberstehenden, parallel zum Verlauf des Kontaktierschlitzes (6) gerichteten Längsseitenwänden (3) jeweils freigeschnitten und mit ihren freien Enden (12) in Richtung auf das geschlossene Ende (13) des Kontaktierschlitzes (6) aus den Längsseitenwänden (3) herausgebogen sind, dadurch gekennzeichnet, daß ein weiterer aus einer quer zum Kontaktierschlitz (6) gerichteten, auf der Seite des geschlossenen Endes (13) des Kontaktierschlitzes (6) vorgesehenen Querseitenwand (4) herausgebogener Lappen (8) vorgesehen und mit seinem freien Ende (9) auf den Kontaktierschlitz (6) ausgerichtet ist.

2. Kontaktorgan nach Anspruch 1, dadurch gekennzeichnet, daß die Lappen (8, 11) an ihren freien Enden (9, 12) mit einer sägezahnartigen Ausgestaltung (15) versehen sind, die zum Eindrücken in die Isolation (14) eines in den Kontaktierschlitz (6) eingedrückten Leiters (2) ausgebildet ist.

3. Kontaktorgan nach einem der Ansprüche 1 oder 2, dadurch gekennzeichnet, daß die Längsseitenwände (3) durch die U-Schenkel und die Querseitenwand (4) durch die Basis des U-förmig gebogenen Blechzuschnittes gebildet sind und daß die Schneidklemm-Kontaktschenkel (16) Bestandteil eines türartig in den Bereich der U-Kontur abgewinkelten Abschnittes (5) eines der beiden U-Schenkel des Blechzuschnittes sind.

## Claims

1. Contact element formed by bending out of a onepiece sheet-metal blank, having a contact slit (6) which is provided for pressing a conductor (2) into the contact slit (6) and which has on one side a closed end (13), and having, directed transversely to the plane of insulation-piercing contact legs (16) which delimit the contact slit (6), side walls (3) placed parallel to the course of a conductor pressed into the contact slit (6), as well as having two tongues (11) which are each cut free from two mutually opposite longitudinal side walls (3) directed parallel to the course of the contact slit (6), and which with their free ends (12) are bent out of the longitudinal side walls (3) in the direction of the closed end (13) of the contact slit (6), characterized in that there is provided a further tongue (8), which is directed transversely to the contact slit (6) and which is bent out of a transverse side wall (4) provided on the side of the closed end (13) of the contact slit (6), and said tongue is directed with its free end (9) towards the contact slit (6).

2. Contact element according to Claim 1, characterized in that the tongues (8, 11) at their free ends (9, 12) are provided with a sawtooth-like form (15) which is designed for pressing into the insulation (14) of a conductor (2) pressed into the contact slit (6).

3. Contact element according to one of Claims 1 or 2, characterized in that the longitudinal side walls (3) are formed by the U-Iegs and the transverse side wall (4) is formed by the base of the U-shaped bent sheet-metal blank, and in that the insulation-piercing contact legs (16) are part of a section (5) of one of the two U-Iegs of the sheet-metal blank, which section is bent out in the manner of a door in the region of the U-contour.

## Revendications

1. Elément de contact formé par coudage d'une pièce de tôle découpée et d'un seul tenant, avec une fente d'établissement du contact (6), agencé pour enfoncer un conducteur (2) dans la fente (6) d'établissement du contact et comportant sur un côté une extrémité fermé (13), et avec des parois latérales (3) qui s'étendent transversalement au plan de branches coupantes et de serrage (16) qui délimitent la fente (6) d'établissement du contact, lesdites parois latérales (3) étant parallèles pour assurer l'allure d'un conducteur enfoncé dans la fente (6) d'établissement du contact, ainsi qu'avec deux languettes (11) qui sont découpées respectivement dans deux parois latérales et longitudinales (3) parallèles à l'allure de la fente (6) d'établissement du contact et dégagées par pliage de leurs extrémités libres (12) hors des parois latérales et longitudinales (3) et en direction de l'extrémité libre (13) de la fente (6) d'établissement du contact, caractérisé par le fait qu'il est prévu une languette supplémentaire (8) dégagée par pliage hors d'une paroi latérale et transversale (4) dirigée transversalement par rapport à la fente (6) d'établissement du contact (6) et prévue du côté de l'extrémité fermée (13) de cette fente (6), et que ladite languette supplementaire (8) est dirigée, par son extrémité libre (6), sur la fente (6) d'établissement du contact.

2. Elément de contact selon la revendication 1, caractérisé par le fait que les languettes (8, 11) sont pourvues à leurs extrémités libres (9, 12) d'une conformation (15) en dents de scie, qui est réalisée pour pénétrer dans l'isolation (14) d'un conducteur (2) enfoncé dans la fente (6) d'établissement du contact.

3. Elément de contact selon l'une des revendications 1 ou 2, caractérisé par le fait que les parois latérales et longitudinales (3) sont formées par les branches en U et la paroi latérale et transversale (4) est formée par la base de la pièce de tôle découpée, pliée en forme de U, et que les branches de contact, coupantes et de serrage (16) sont un élément constitutif d'une section (5) de l'une des deux branches en U de la pièce découpée, coudée à la manière d'une porte dans la partie à contour en U.
